# EUROPÄISCHE PATENTSCHRIFT

(11) **EP 0 183 065 B1**
(45) Veröffentlichungstag und Bekanntmachung des Hinweises auf die Patenterteilung: **24.01.1990**
(21) Anmeldenummer: 85113677.0
(22) Anmeldetag: 28.10.1985
(51) Int. Cl.: F21V 21/29, F21S 1/12

(54) **Elektrische Schreibtischleuchte oder dergleichen**
Desk lamp
Lampe de bureau

(30) Priorität: 29.11.1984 DE 3443505; 03.04.1985 DE 3512145
(43) Veröffentlichungstag der Anmeldung: 04.06.1986
(73) Patentinhaber: Sträter, Fritz, D-58540 Meinerzhagen (DE); Sträter, Uwe, D-58540 Meinerzhagen (DE)
(72) Erfinder: Sträter, Fritz, D-58540 Meinerzhagen (DE); Sträter, Uwe, D-58540 Meinerzhagen (DE)
(74) Vertreter: Köchling, Conrad, Dipl.-Ing.

(56) Entgegenhaltungen:
- EP-A- 0 114 327
- EP-A- 0 168 159
- DE-C- 1 135 576
- FR-A- 394 278
- FR-A- 1 091 160
- US-A- 3 034 809

## Beschreibung

Die Erfindung betrifft eine elektrische Schreibtisch-, Tisch- oder Stehleuchte, die einen von einem Basisteil abstrebenden, angelenkten Kragarm aufweist, der an seinem freien Endteil eine angelenkte Leuchte trägt, wobei der Kragarm aus mindestens drei gleichen, zueinander parallelen Stangen besteht und jede dieser Stangen am Basisteil und an dem Gehäuse der Leuchte spärisch verschwenkbar angelenkt ist.

Eine derartige Leuchte ist durch die FR-A-394 278 bekannt.

Bei dieser Anordnung ist zwar eine Verschwenkung des Leuchtengehäuses relativ zur Basisplatte möglich, wobei sich das Leuchtengehäuse relativ zur Basisplatte verdrehen kann.

Ausgehend von diesem Stand der Technik liegt der Erfindung die Aufgabe zugrunde, eine gattungsgemäße Schreibtischleuchte dahingehend zu verbessern, daß der Kragarm zwar relativ zum Basisteil nach allen Richtungen hin unbegrenzt verschwenkbar bleibt, zugleich aber eine Handhabungsvereinfachung für die Einstellung der Leuchte erzielt wird.

Zur Lösung dieser Aufgabe wird vorgeschlagen, daß Verdrehungen der Stangen zueinander ausschließende, gelenkige Verbindungen angeordnet sind.

Durch diese Ausbildung wird die Leuchte beim Verschwenken des Kragarmes relativ zum Basisteil, und zwar gleichgültig in welchen Richtungen, stets parallel zum Basisteil verstellt, so daß die ursprünglich gewählte Zielrichtung der Leuchte zur Basisfläche immer erhalten bleibt.

Dabei ist es vorteilhaft, wenn alle Stangen mit gleichem Abstand voneinander angeordnet sind, um bei allen Schwenkrichtungen gleichgroße Haltekräfte sicherzustellen.

Durch die EP-A0168159 ist ein älterer, nicht vorveröffentlichter Vorschlag bekanntgeworden, wobei dort eine Leuchte beschrieben ist, bei der zwei der dort vorhandenen drei Stangen miteinander durch eine Querverbindung verbunden sind. Diese Druckschrift bildet einen Stand der Technik nach Artikel 54(3) Epü.

Eine bevorzugte, fertigungstechnisch besonders günstige und zugleich auch robuste Ausgestaltung der vorbeschriebenen Tischleuchte ist dadurch gekennzeichnet, daß an allen Stangen und zwar sowohl im Bereich des Basisteiles als auch der Leuchte mit Abstand vom Stangenende kugelige Verdickungen angeordnet sind, die jeweils in am Basisteil bzw. an der Leuchte angeordnete, kugelkalottenartige und mehr oder weniger an die kugeligem Verdickungen reibschlüssig anspannbare Halterungen schwenkbar gelagert sind, und daß vorzugsweise an den Enden aller Stangen, und zwar sowohl im Bereich des Basisteiles als auch im Bereich der Leuchte jeweils ein Zweiachsengelenk mit einer ersten zur Längserstreckung der Stangen rechtwinklig gerichteten Gelenkachse und mit einer zweiten zu letzterer rechtwinklig und zur zugeordneten Stange radial gerichteten Gelenkachse angeordnet ist und daß die freien Enden der zweiten Gelenkachse an jedem Kragarmende jeweils in einem gemeinsamen, starren Verbindungsglied drehbar gelagert sind.

Hierzu ist es ferner vorteilhaft, wenn die ersten Achsen der Zweiachsengelenke jeweils die Stangen diametral durchdringend angeordnet sind und daß an jeder ersten Gelenkachse die Flansche eines U-förmigem Gliedes angelenkt sind, in dessen Steg der diesem zugewandte Endteil der zweiten Gelemkachse drehbar gelagert ist.

Eine bevorzugte Gestaltung der Halterung für die kugeligen Verdickungen der Stangen ist dadurch gekennzeichnet, daß in den einander zugewandten Wandteilen des Basisteiles und der Leuchte für jede Stange eine Bohrung angeordnet ist, deren Durchmesser jeweils einerseits größer als der Durchmesser einer Stange umd andererseits gerimg kleiner als der größte Durchmesser einer kugeligen Stangen-Verdickung ist, ferner den vorgenannten Wandteilen jeweils eine an letztere anspannbare Druckplatte zugeordnet ist, in der den Bohrungen der vorgenannten Wandteile in Form, Abmessung und Lage gleichende Bohrungem jeweils gegenüber angeordnet sind und daß die Stangen jeweils ein Paar einander gegenüberliegende Bohrungem durchgreifen, während die Stangen-Verdickungen zwischen den Bohrungsrandteilen der Wandteil- umd Druckplattenbohrungen einspannbar angeordnet sind, wobei vorzugsweise zudem die Druckplatten innerhalb des Basisteiles bzw. der Leuchte angeordnet sind.

Durch diese Maßnahmen sind die vorgenannten Halterungen einerseits einfach und preiswert herstellbar.

Andererseits sind die vorgenannten Halterungen einschließlich der eine Verdrehung der Stangen zueinander vereitelnden Einrichtungen nach außen sicher abgeschirmt, ohne daß zusätzliche Mittel und Maßnahmen erforderlich sind, woraus sich auch eine hohe Funktionssicherheit des gesamten Verstellmechanismusses ergibt.

Zur weiteren Verbesserumg der Funktionssicherheit könmen als Stangen Rohre vorgesehen werden, durch die die elektrischen Zuleitungen hindurchgeführt werden.

Bei elektrischen Leuchten, die an eine Kleinspannung von zum Beispiel 24 Volt angelegt werden, ist es vorteilhaft, wenn die Stangen aus elektrisch leitfähigem Material bestehen, die Stangen am Basisteil und an der Leuchte elektrisch isoliert gehaltert sind sowie insbesondere innerhalb des Basisteiles und der Leuchte angeordnete Leiteranschlußeinrichtungen aufweisen, so daß sich im vorgenannten Bereich elektrische Leitungen erübrigen.

Weitere Aufgabe der Erfindung ist es, die vorbeschriebene Schreibtischleuchte derart zu verbessern, daß unter Beibehaltung des bereits erreichten Vorteiles, nämlich, daß beim Verschwenken des Kragarmes relativ zum Basisteil, und zwar gleichgültig in welchen Richtungen, die Leuchte stets parallel zum Basisteil verstellt wird, eine wesemtliche Vereinfachung und Verbilligung der Vorrichtungen erreichbar ist, welche eine Verdrehung der Stangen zueinander ausschließen.

Die Lösung dieser Aufgabe ist dadurch gekennzeichnet, daß die kugligen Verdickungen jeweils mindestens eine Nut aufweisen, die in Richtung ihrer Längserstreckung zur Längserstreckung der Stangen parallel gerichtet sind, die Nuten in beiden kugeligen Verdickungen einer jeden Stange zueinander gleichgerichtet angeordnet sind, an den kugelkalottenartigen Halterungen Führungszapfen angeordnet sind, die jeweils in eine Nut längs dieser verstellbar eingreifen und daß die kugligen Verdickungen um die Längsachsen der in die Nuten eingreifenden Führungszapfen verdrehbar sind.

Hierdurch erübrigen sich die bislang erforderlichen, über die kugligen Verdickungen hinausreichenden Stangenendteile und die an letzteren angeordneten, zweiachsigen Gelenke und deren Verbindungen miteinander, woraus unter anderem die angestrebte erhebliche Vereinfachung und Verbilligung der Herstellung resultiert. Eine im Sinne der Aufgabe förderliche Weiterbildung besteht darin, daß die im Bereich des Basisteiles bzw. der Leuchte an den Halterungen angeordneten Führungszapfen jeweils zu einer Montageeinheit zusammengefaßt einstückig hergestellt und an den jeweiligen Halterungen befestigt sind.

Bei einer Schreibtischleuchte, bei der die kugligen Verdickungen zwischen einem Wandteil des Basisteiles bzw. der Leuchte und einer Druckplatte sphärisch verschwenkbar eingespannt sind und die Stangen Bohrungen in den vorgenannten Wandteilen und in den Druckplatten mit Spiel durchgreifen, während sich die kugligen Verdickungen an den ihnen zugeordneten Randteilen der im Durchmesser gegenüber den kugligen Verdickungen kleineren Bohrungen abstützen, ist es vorteilhaft, die jeweils zu einer Montageeinheit zusammengefaßten Führungszapfen jeweils zwischen ein vorgenanntes Wandteil und eine Druckplatte einzufügen.

Sofern die Wandteile und die ihnen zugeordneten Druckplatten unter anderem von einer im Zentrum der Stangen angeordneten Spannschraube durchgriffen sind, ist es vorteilhaft, die Führungszapfen-Montageeinheit mit einer der Spannschraube angepaßten Bohrung zu versehen, und auf die Spannschraube aufzustecken, so daß mittels der Spannschraube auch die Führungszapfen-Montageeinheit lagerichtig_ gehalten wird.

Es ist auch möglich, die mittig eine Bohrung aufweisende Führungszapfen-Montageeinheit auf einen insbesondere im Zentrum zwischen den Stangen an einem Wandteil oder einer Druckplatte angeformten Zapfen, insbesondere unverdrehbar aufzustecken.

Dabei ist es vorteilhaft, wenn die Fuhrungszapfen zur Bohrung radial gerichtet angeordnet sind, womit relativ kurze und mit relativ geringem Materialaufwand hochbiegefeste Führungszapfen erreichbar sind.

Eine unter Umständen bevorzugte Variante kennzeichnet sich durch an den kugelkalottenartigen Halterungen angeformte, radial nach innen gerichtete Führungszapfen.

Ein Ausführungsbeispiel der Erfindung ist in den Zeichnungen dargestellt und wird im folgenden näher beschrieben.

Es zeigt:
Fig. 1 eine schematische Darstellung einer Schreibtischleuchte in der Vorderansicht, teilweise aufgebrochen, wobei der Kragarm senkrecht angeordnet ist ;
Fig. 2 desgleichen von oben gesehen, teilweise aufgebrochen ;
Fig. 3 desgleichen in der Vorderansicht, ebenfalls teilweise aufgebrochen, mit seitwärts verschwenktem Kragarm ;
Fig. 4 desgleichen in der Seitenansicht, entsprechend der Linie IV-IV der Fig. 2 gesehen ;
Fig. 5 eine schematische Darstellung einer Schreibtischleuchte in der Vorderansicht, teilweise aufgebrochen, wobei der Kragarm senkrecht steht ;
Fig. 6 desgleichen gemäß der Linie VI-VI der Figur 5 gesehen ;
Fig. 7 desgleichen im Schnitt der Linie VIIVII der Figur 6 gesehen.

Diese elektrische Schreibtischleuchte umfaßt im wesentlichen einen als Fuß ausgebildeten Basisteil 1, einen an diesem angelenkten nach oben abstrebenden Kragarm 2 und eine an dessen oberen Ende angelenkte, elektrische Leuchte 3.

Am Basisteil 1 kann auch eine Klammer vorgesehen werden, um die Schreibtischleuchte zum Beispiel am Schreibtisch festklemmen zu können.

Auch kann der Basisteil als Befestigungsplatte ausgebildet sein.

Der Kragarm 2 ist aus drei zueinander gleichen und zueinander parallel verlaufenden Stangen 4 zusammengefügt.

Die Stangen 4 habenzueinander gleiche Abstände. An beiden Endteilen jeder Stange 4 ist eine kugelige Verdickung 5 vorgesehen.

Hierzu haben die kugeligen Verdickungen 5 jeweils eine diametral gerichtete Bohrung, durch die eine Stange 4 zumindest mit Haftreibung gesichert hindurchgesteckt ist.

Die Verdickungen 5 können auch an den Stangen 4 angeformt sein.

Mittels der Verdickungen 5 sind die Stangen 4 am Basisteil 1 bzw. an der Leuchte 3 sphärisch begrenzt verschwenkbar angelenkt.

Hierzu sind in den einander zugewandten Wandteilen 6 bzw. 7 des Basisteiles 1 und der Leuchte 3, die zumindest teilweise kastenförmig ausgebildet sind, für jede kugelige Verdickung 5 eine Bohrung 8 vorgesehen, deren Durchmesser gering kleiner als der größte Durchmesser einer kugeligen Verdickung 5 ist. An den Randteilen dieser Bohrungen stützen sich die kugeligen Verdickungen 5 schwenkbar und um die Längsachse der Stangen 4 verdrehbar ab.

Innenseitig der Wandteile 6 und 7 sind zu letzteren parallel verlaufende Druckplatten 9 vorgesehen (Fig. 1 bis 4).

Oder aber den Wandteilen 6 und 7 sind zu letzteren parallel verlaufende Druckplatten 9 zugeordnet (Fig. 5 bis 7).

Diese haben den Bohrungen 8 in Form, Abmessung und Lage gleichende Bohrungen 10 und die kugeligen Verdickungen 5 sind an den Randteilen der Bohrungen 8 und 10 sich abstützend zwischen den Wandteilen 6 bzw. 7 und einer Druckplatte 9 angeordnet. Zur Vergrößerung des durch die Bohrungen 8 und 10 begrenzten Schwenkbereiches für die ebenfalls die Bohrungen 8 und 10 durchgreifenden Stangen 4 können die Bohrungen 8 und 10 nicht dargestellte, konische Aussenkungen aufweisen, die sich bei den Bohrungen 8 nach außen und bei den Bohrungen 10 jedoch nach innen erweitem.

Ferner sind auch nicht dargestellte, auf die Druckplatte 9 wirksame Spannvorrichtungen vorgesehen, mit deren Hilfe die kugeligen Verdickungen 5 zwischen den Randteilen der Bohrungen 8 und 10 so eingeklemmt werden können, daß einerseits noch eine manuelle Verstellung der Stangen 4 relativ zum Basisteil 1 und der Leuchte 3 möglich ist, andererseits aber auch der Kragarm 2 und die Leuchte 3 in der jeweils vorgewählten Lage reibschlüssig gehalten werden, ohne daß zusätzliche Mittel erforderlich sind.

Als Spannvorrichtungen sind bevorzugter Weise, insbesondere von außen zu betätigende, die Wandteile 6 bzw. 7 durchgreifende und an den Druckplatten 9 angreifende Spannschrauben vorgesehen. Um auch eine translatorische Verstellung der Leuchte 3 gegenüber dem Basisteil 1 sicherzustellen, ist es noch erforderlich, an beiden Enden des Kragarmes 2 eine Verdrehung der Stangen 4 zueinander ausschließende, gelenkige Verbindungen vorzusehen. Hierzu ist am Ende einer jeden Stange ein zweiachsiges Gelenk 11 vorgesehen, dessen eine erste Achse 12 die Stange 4 diametral durchgreift. An der Achse 12 sind die Flansche eines U-förmigen Gliedes 13 angelenkt und im Steg des Gliedes 13 ist der eine Endteil einer zweiten Achse 14 drehbar gelagert.

Die freien Endteile der zu den Achsen 12 rechtwinklig und zu den Stangen 4 radial gerichteten Achsen sind an beiden Enden des Kragarmes 2 jeweils in einem gemeinsamen Verbindungsglied 15 drehbar gelagert.

Alle Achsen sind außerdem in axialer Richtung unverstellbar gehaltert.

Die Gelenke 11 wie auch die Verdickungen 5 sind ebenfalls zueinander gleich ausgebildet.

Die elektrische Zuleitung zur Leuchte 3 kann zum Beispiel durch die Stangen 4 hindurchgeführt werden, wenn letztere als Rohre ausgebildet sind.

Anstelle der Kugelgelenke können auch Dreiachsengelenke vorgesehen werden, um die Erfindung zu realisieren, jedoch sind Dreiachsengelenke unter anderem wesentlich komplizierter und teurer als Kugelgelenke.

Gemäß Fig. 5 bis 7 ist, um eine translatorische Verstellung der Leuchte 3 gegenüber dem Basisteil 1 sicherzustellen, in jeder der kugligen Verdickungen 5 eine Nut 16 angeordnet, die in Richtung ihrer Längserstreckung zur Längserstreckung der Stange 4 parallel verläuft.

Zudem sind die Nuten 16 der beiden kugligen Verdickungen 5 einer jeden Stange 4 zueinander gleichgerichtet angeordnet.

In die Nuten 16 greift jeweils ein am Basisteil 1 bzw. an der Leuchte 3 gehalterter, zylindrisch profilierter Führungszapfen 17 mit geringem Bewegungsspiel ein.

Die am Basisteil 1 bzw. an der Leuchte 3 gehalterten drei Führungszapfen 17 sind jeweils zu einer Montageeinheit zusammengefaßt, insbesondere derart, daß die Führungszapfen 17 von einem gemeinsamen Nabenteil 18 radial abstrebend und jeweils zur Mitte einer kugligen Verdickung 5 hinzielend einstückig ausgebildet sind.

Der mittig eine quadratische Bohrung 19 aufweisende Nabenteil 18 ist auf einen am Wandteil 6 bzw. 7 angeformten, quadratisch profilierten Zapfen 20 unverdrehbar aufgesteckt und wird in axialer Richtung zwischen den Wandteilen 6 bzw. 7 und einer Druckplatte 9 sicher gehalten.

Die Nuten 16 haben über ihre gesamte Länge gleiche Tiefen und folgen, wie aus der Fig. 7 ersichtlich, jeweils der gekrümmten Oberfläche der kugligen Verdickungen 5.

Es ist auch möglich, Nuten 16 mit geradem Nutengrund vorzusehen, wobei letzterer zur Längserstreckung der Stange 4 parallel verläuft.

In diesem Falle ist die größte Tiefe einer Nut 16 größer als die Einstecktiefe eines Führungszapfens 17 zu bemessen.

## Patentansprüche

1. Elektrische Schreibtisch-, Tisch- oder Stehleuchte, die einen von einem Basisteil (1) abstrebenden, angelenkten Kragarm (2) aufweist, der an seinen freien Endteil eine angelenkte Leuchte (3) trägt, wobei der Kragarm (2) aus mindestens drei gleichen, zueinander parallelen Stangen (4) besteht und jede dieser Stangen (4) am Basisteil (1) und an dem Gehäuse der Leuchte (3) spärisch verschwenkbar angelenkt ist, dadurch gekennzeichnet, daß Verdrehungen der Stangen (4) zueinander ausschließende, gelenkige Verbindungen angeordnet sind.

2. Leuchte nach Anspruch 1, dadurch gekennzeichnet, daß alle Stangen (4) mit gleichem Abstand voneinander angeordnet sind.

3. Leuchte nach Anspruch 1 oder 2, dadurch gekennzeichnet, daß an allen Stangen (4) und zwar sowohl im Bereich des Basisteiles (1) als auch der Leuchte (3) mit Abstand vom Stangenende kugelige Verdickungen (5) angeordnet sind, die jeweils in am Basisteil (1) bzw. an der Leuchte (3) angeordnete, kugelkalottenartige und mehr oder weniger an die kugeligen Verdickungen (5) reibschlüssig anspannbare Halterungen schwenkbar gelagert sind.

4. Leuchte nach einem der vorherigen Ansprüche, dadurch gekennzeichnet, daß an den Enden aller Stangen (4), und zwar sowohl im Bereich des Basisteiles (1) als auch im Bereich der Leuchte (3) jeweils ein Zweiachsengelenk (11) mit einer ersten zur Längserstreckung der Stangen (4) rechtwinklig gerichteten Gelenkachse (12) und mit einer zweiten, zu letzterer rechtwinklig und zur zugeordneten Stange (4) radial gerichteten Gelenkachse (14) angeordnet ist und daß die freien Enden der zweiten Gelenkachse (14) an jedem Kragarmende jeweils in einem gemeinsamen, starren Verbindungsglied (13) drehbar gelagert sind.

5. Leuchte nach Anspruch 4, dadurch gekennzeichnet, daß die ersten Achsen (12) der Zweiachsengelenke (11) jeweils die Stangen (4) diametral durchdringend angeordnet sind und daß an jeder ersten Gelenkachse (12) die Flansche (13) eines U-förmigen Gliedes angelenkt sind in dessen Steg der diesem zugewandte Endteil der zweiten Gelenkachse (14) drehbar gelagert ist.

6. Leuchte nach einem der vorherigen Ansprüche, dadurch gekennzeichnet, daß in den einander zugewandten Wandteilen (6 bzw. 7) des Basisteiles (1) und der Leuchte (3) für jede Stange (4) eine Bohrung (8) angeordnet ist, deren Durchmesser jeweils einerseits größer als der Durchmesser einer Stange (4) und andererseits gering kleiner als der größte Durchmesser einer kugeligen Stangen-Verdickung (5) ist, ferner an vorgenannten Wandteilen (6 und 7) jeweils eine an letztere anspannbare Druckplatte (9) zugeordnet ist, in der den Bohrungen (8) der vorgenannten Wandteile (6, 7) in Form, Abmessung und Lage gleichende Bohrungen (10) jeweils gegenüber angeordnet sind und daß die Stangen (4) jeweils ein Paar einander gegenüberliegende Bohrungen (8, 10) durchgreifen, während die Stangen-Verdickungen (5) zwischen den Bohrungsrandteilen der Wandteil- und Druckplattenbohrungen (8, 10) einspannbar angeordnet sind.

7. Leuchte nach Anspruch 6, dadurch gekennzeichnet, daß die Druckplatten (9) innerhalb des Basisteiles (1) bzw. der Leuchte (3) angeordnet sind.

8. Leuchte nach einem der vorherigen Ansprüche, dadurch gekennzeichnet, daß als Stangen (4) Rohre angeordnet sind, durch die elektrische Leitungen hindurchgeführt sind.

9. Leuchte nach einem der vorherigen Ansprüche, wobei die Leuchte an eine elektrische Kleinspannung anschaltbar ist, dadurch gekennzeichnet, daß die Stangen (4) aus elektrisch leitfähigem Material bestehen, die Stangen (4) am Basisteil (1) und an der Leuchte (3) elektrisch isoliert gehaltert sind sowie insbesondere innerhalb des Basisteiles (1) und der Leuchte (3) angeordnete Leiteranschlußeinrichtungen aufweisen.

10. Leuchte nach einem der Ansprüche 1 bis 9, dadurch gekennzeichnet, daß die kugligen Verdickungen (5) jeweils mindestens eine Nut (11) aufweisen, die in Richtung ihrer Längserstreckung zur Längserstreckung der Stangen (4) parallel gerichtet sind, die Nuten (11) in beiden kugligen Verdickungen (5) einer jeden Stange (4) zueinander gleichgerichtet angeordnet sind, an den kugelkalottenartigen Halterungen Führungszapfen (12) angeordnet sind, die jeweils in eine Nut (11) längs dieser verstellbar eingreifen und daß die kugligen Verdickungen (5) um die Längsachsen der in die Nuten (11) eingreifenden Führungszapfen (12) verdrehbar sind.

11. Leuchte nach Anspruch 10, dadurch gekennzeichnet, daß die im Bereich des Basisteiles (1) bzw. der Leuchte (3) an den Halterungen angeordneten Führungszapfen (12) jeweils zu einer Montageeinheit zusammengefaßt einstückig hergestellt und an den jeweiligen Halterungen befestigt sind.

12. Leuchte nach Anspruch 11, wobei die kugeligen Verdickungen zwischen einem Wandteil des Basisteiles bzw. der Leuchte und einer Druckplatte sphärisch verschwenkbar eingespannt sind und die Stangen Bohrungen in den vorgenannten Wandteilen und den Druckplatten mit Spiel durchgreifen, während sich die kugeligen Verdickungen an den ihnen zugewandten Randteilen der im Durchmesser gegenüber den kugeligen Verdickungen kleineren Bohrungen abstützen, dadurch gekennzeichnet, daß die jeweils zu einer Montageeinheit zusammengefaßten Führungszapfen (12) jeweils zwischen ein vorgenanntes Wandteil (6 bzw. 7) und eine Druckplatte (9) eingefügt sind.

13. Leuchte nach Anspruch 12, wobei die Wandplatten und die ihnen zugeordneten Druckplatten unter anderem von einer im Zentrum der Stangen angeordneten Spannschraube durchgriffen sind, dadurch gekennzeichnet, daß die Führungszapfen-Montageeinheit eine der Spannschraube angepaßte Bohrung aufweist und auf die Spannschraube aufgesteckt ist.

14. Leuchte nach Anspruch 13, dadurch gekennzeichnet, daß die mittig eine Bohrung (14) aufweisende Führungszapfen-Montageeinheit auf einen insbesondere im Zentrum zwischen den Stangen (4) an einem Wandteil (6 bzw. 7) oder einer Druckplatte (9) angeformten Zapfen (15) insbesondere unverdrehbar aufgesteckt ist.

15. Leuchte nach Anspruch 13 oder 14, dadurch gekennzeichnet, daß die Führungszapfen (12) zur Bohrung (14) radial gerichtet angeordnet sind.

16. Leuchte nach einem der vorherigen Ansprüche, gekennzeichnet durch an den kugelkalottenartigen Halterungen angeformte, radial nach innen gerichtete Führungszapfen (12).

## Claims

1. An electric desk, table or standard lamp which comprises a pivoted cantilever (2) projecting from a base section (1), which cantilever carries a pivoted lamp (3) at its free end, where the cantilever (2) consists of at least three equal parallel rods (4) and each of these rods (4) is linked to the base section (1) and to the lamp (3) housing so that it can be swivelled spherically, characterized in that articulated connections are provided which prevent rotation of the rods (4) relative to one another.

2. A lamp according to Claim 1, characterized in that all the rods (4) are arranged at the same distance from one another.

3. A lamp according to Claim 1 or 2, characterized in that on all the rods (4), both near the base section (1) and near the lamp (3), there are spherical enlargements (5), at a distance from the ends of the rod, which are pivotably fastened in bearings in the form of a section of a sphere, which are situated in the base section (1) and the lamp (3) respectively, and which can be tightened to provide a greater or lesser frictional bearing for the spherical enlargements (5).

4. A lamp according to any one of the preceding Claims, characterized in that on each end of all the rods (4), both near the base section (1) and near the lamp (3), there is a two-axis joint (11) having a first joint pin (12) which is perpendicular to the longitudinal direction of the rods (4) and with a second, radially directed, joint pin (14) which is perpendicular to the first and to the associated rod (4), and in that the free ends of the second joint pins at each end of the cantilever arm are fastened rotatably to a common rigid connecting element (15).

5. A lamp according to Claim 4, characterized in that the first joint pins (12) of the two-axis joints (11) are each arranged to pass through the rods (4) diametrically, and that each of the first joint pins (12) is coupled to the flanges (13) of a U-shaped element in the cross-piece of which the facing end part of the second joint pin (14) is rotatably fastened.

6. A lamp according to any one of the preceding Claims, characterized in that in the facing wall parts (6 and 7 respectively) of the base section (1) and the lamp (3) a through hole (8) is provided for each rod (4) the diameter of each of which holes is, on the one hand, larger than the diameter of a rod (4) and, on the other hand, slightly smaller than the greatest diameter of a spherical enlargement on a rod (5) and, furthermore, a pressure plate (9) is associated with each of the above-mentioned wall parts (6 and 7) which plates can be tightened on the latter and in which plates there are through holes (10) which correspond in shape, size and position to the respective through holes (8) located opposite them in the above-mentioned wall parts (6 and 7), and in that the rods (4) each pass through a pair of opposite through holes (8, 10) whilst the enlargements on the rods (5) are arranged between the peripheral portions of the through holes (8, 10) in the wall parts and the pressure plates so that they can be clamped.

7. A lamp according to Claim 6, characterized in that the pressure plates (9) are located inside the base section (1) and the lamp (3) respectively.

8. A lamp according to any one of the preceding Claims, characterized in that the rods (4) are tubes through which electric wires can be led.

9. A lamp according to any one of the preceding Claims, where the lamp can be connected to a low electric voltage, characterized in that the rods (4) are made of material which conducts electricity, and the rods (4) are fastened in an electrically insulated manner to the base section (1) and to the lamp (3) and comprise electricity supply connectors especially located in the base section (1) and the lamp (3).

10. A lamp according to any one of Claims 1 to 9, characterized in that the spherical enlargements (5) each comprise at least one groove (16) the longitudinal direction of which is parallel to the longitudinal direction of the rods (4), the grooves (16) in both spherical enlargements (5) of each rod (4) being disposed in the same direction as one another, and in that guide pins (17) are arranged in the bearings which are in the form of a section of a sphere, which pins engage in a respective groove (16) so that they can be moved along the groove, and in that the spherical enlargements (5) can rotate about the longitudinal axes of the guide pins (17) which are engaged in the grooves (16).

11. A lamp according to Claim 10, characterized in that the guide pins (17) located in the bearings in the base section (1) region or the lamp (3) region are each produced connected together in a single one-piece mounting unit and they are attached to the respective bearings.

12. A lamp according to Claim 11, wherein the spherical enlargements are clamped between a wall part of the base section, or of the lamp, and a pressure plate so that they can be swivelled spherically, and the rods pass with clearance through through holes in the above-mentioned wall parts and in the pressure plates, whereas the spherical enlargements bear on the peripheral parts which face them of the through holes which are smaller in diameter than the spherical enlargements, characterized in that the guide pins (12) which are assembled into a mounting unit are each inserted between the appropriate above-mentioned wall part (6 or 7) and pressure plate (9).

13. A lamp according to Claim 12 wherein a tightening screw located in the centre of the rods passes through, amongst other things, the wall plates and the associated pressure plates, characterized in that the guide pin-mounting unit comprises a through hole adapted to the tightening screw and is mounted on the tightening screw.

14. A lamp according to Claim 13, characterized in that the guide pin mounting unit which comprises a through hole (19) in the middle is mounted, especially so that it cannot rotate, on a lug (20) which is formed, especially in the centre between the rods (4), on a wall part (6 or 7) or a pressure plate (9).

15. A lamp according to Claim 13 or 14, characterized in that the guide pins (17) are arranged radially to the through hole (14).

16. A lamp according to any one of the preceding Claims, characterized by guide pins (17) which are formed directed radially inwards on the bearings in the form of a section of a sphere.

## Revendications

1. Lampe de table, de bureau ou de lampadaire électrique, qui présente un bras en porte-à-faux (2) articulé et s'écartant d'une pièce de socle (1), qui porte à son extrémité libre une lampe articulée (3), tandis que le bras articulé (2) est constitué d'au moins trois tiges identiques, parallèles les unes aux autres (4) et que chacune de ces tiges (4) est montée à pivotement par articulation sphérique sur la pièce de socle (1) et sur le boîtier de la lampe (3), caractérisée en ce qu'elle comprend des assemblages par articulation empêchant les rotations des tiges (4) les unes par rapport aux autres.

2. Lampe selon la revendication 1, caractérisée en ce que toutes les tiges (4) sont disposées à la même distance les unes des autres.

3. Lampe selon la revendication 1 ou 2, caractérisée en ce que des surépaisseurs sphériques (5) sont disposées tant dans la zone de la pièce de socle (1) que dans celle de la lampe (3), à une certaine distance des extrémités de tige, lesdites surépaisseurs étant montées à pivotement sur des fixations pouvant être serrées plus ou moins par frottement sur les surépaisseurs sphériques (5) et en forme de calottes sphériques, qui sont disposées tant sur la pièce de socle (1) que sur la lampe (3).

4. Lampe selon l'une des revendications précédentes, caractérisée une articulation à deux axes (11) avec un premier axe d'articulation (12) s'étendant perpendiculairement à l'extension longitudinale des tiges (8) et avec un second axe d'articulation (14) s'étendant perpendiculairement au premier et radialement par rapport à la tige correspondante (4), est disposée aux extrémités de toutes les tiges (4), et cela tant dans la zone de la pièce de socle (1) que dans celle de lampe (3) et que les extrémités libres du second axe d'articulation (14) sont supportées à pivotement à chaque extrémité du bras en porte-à-faux dans un élément d'assemblage rigide commun (13).

5. Lampe selon la revendication (4), caractérisée en ce que les premiers axes (12) des articulations à deux axes (11) sont disposées chaque fois en traversant diamétralement les tiges (4), et que sur chaque premier axe d'articulation (12) sont articulées les flasques (13) d'un élément en forme de U, dont l'âme supporte à pivotement la partie d'extrémité tournée vers celle-ci, du second axe d'articulation (14).

6. Lampe selon l'une des revendications précédentes, caractérisée en ce qu'un alésage (8) est disposé dans les parties de paroi tournées l'une vers l'autre (6, 7) de la pièce de socle (1) et de la lampe (3) pour chaque tige (4), le diamètre de ces alésages étant, d'une part, plus grand que le diamètre d'une tige (4) et d'autre part légèrement plus faible que le plus grand diamètre d'une surépaisseur de tige sphérique (5), tandis qu'une plaque de compression (9) est disposée sur les parties de paroi précitées (6) et (7) en pouvant être serrées contre celles-ci, tandis que des alésages (10) identiques par leur forme, leurs dimensions et leur position aux alésages (8) des parties de paroi précitées (6, 7) sont prévues dans ces plaques et que les tiges (4) traversent chaque fois une paire d'alésage (8, 10) opposés l'un à l'autre, tandis que les surépaisseurs de tige (5) sont disposées de manière à pouvoir être serrées entre les bords des alésages des parties de paroi et des plaques de compression (8, 10).

7. Lampe selon la revendication 6, caractérisée en ce que les plaques de compression (9) sont disposées à l'intérieur de la pièce de socle (1) ou de la lampe (3).

8. Lampe selon l'une des revendications précédentes, caractérisée en ce que les tiges (4) sont constituées par des tubes à travers lesquels sont insérés les conducteurs électriques.

9. Lampe selon l'une des revendications précédentes, dans laquelle la lampe peut être raccordée à une basse tension électrique, caractérisée en ce que les tiges (4) sont constituées d'un matériau électriquement conducteur, que les tiges (4) sont montées avec isolement électrique sur la pièce de socle (1) et la lampe (3) et présente des dispositifs de raccordement conducteur montés en particulier à l'intérieur de la pièce de socle (1) et de la lampe (3).

10. Lampe selon l'une des revendications 1 à 9, caractérisée en ce que les surépaisseurs sphériques (5) présentent chacune au moins un écrou (11), lesquels sont orientés avec leur axe longitudinal parallèle à l'axe longitudinal des tiges (4), les écrous (11) étant disposés dans les deux surépaisseurs sphériques (5) de chaque tige (4), d'une manière identique l'un par rapport à l'autre, tandis que les broches de guidage (12) sont disposées sur les fixations en forme de calotte sphérique et s'engagent chacune longitudinalement dans un écrou (11) avec possibilité de réglage et que les surépaisseurs sphériques (5) peuvent tourner autour de l'axe longitudinal des broches de guidage (12) s'engageant dans les écrous (11).

11. Lampe selon la revendication 10, caractérisée en que les broches de guidage (12) disposées dans la zone de la pièce de socle (1) ou de la lampe (3) sur les fixations sont réalisées chaque fois en une pièce par assemblage pour former une unité de montage, et sont fixées aux fixations correspondantes.

12. Lampe selon la revendication 11, dans laquelle les surépaisseurs sphériques sont montées avec possibilité de serrage et de rotation sur rotule sphérique entre une partie de paroi de la pièce de socle ou de la lampe et une plaque de compression et que les tiges traversent des alésages dans les parties de paroi précitées et les plaques de compression avec un certain jeu, tandis que les surépaisseurs sphériques prennent appui sur les bords tournés vers elles des alésages dont le diamètre est plus faible que celui des surépaisseurs sphériques, caractérisée en ce que les broches de' guidage (12) assemblées pour former une unité de montage, sont insérées chaque fois entre une partie de paroi précitée (6 ou 7) et une plaque de compression (9).

13. Lampe selon la revendication 12, dans laquelle les plaques de parois et les plaques de compression qui leur correspondent sont traversées, notamment, par une vis de serrage disposée au centre des tiges caractérisée en ce que l'unité de montage des broches de guidage présente un alésage correspondant à la vis de serrage et est emboîtée sur la vis de serrage.

14. Lampe selon la revendication 13, caractérisée en ce que l'unité de 10 montage des broches de guidage, présentant en son centre un alésage (14), est emboîtée en particulier sans possibilité de rotation sur une broche (15), disposée en particulier au centre, entre les tiges (4) et formée sur une partie de paroi (6 ou 7) ou une plaque de compression (9).

15. Lampe selon la revendication 13 ou 14, caractérisée en ce que les broches de guidage 12 sont disposées avec une orientation radiale par rapport à l'alésage (14).

16. Lampe selon l'une des revendications précédentes, caractérisée par des broches de guidage (12), formées sur les fixations en forme de calotte sphérique et orientées radialement vers l'intérieur.
